# FASCICULE DE BREVET EUROPEEN

(11) **EP 0 339 059 B1**
(45) Date de publication et mention de la délivrance du brevet: **22.07.1992**
(21) Numéro de dépôt: 88908652.6
(22) Date de dépôt: 17.10.1988
(51) Int. Cl.: B65H 3/06, B65H 3/52, B65H 1/14, B65H 1/12

(54) **APPAREIL POUR DISTRIBUER AUTOMATIQUEMENT DES OBJETS**
VORRICHTUNG ZUM AUTOMATISCHEN AUSGEBEN VON GEGENSTÄNDEN
APPARATUS FOR AUTOMATICALLY DISTRIBUTING OBJECTS

(30) Priorité: 27.10.1987 FR 8715033
(43) Date de publication de la demande: 02.11.1989
(73) Titulaire: SADAMEL SOCIETE ANONYME DES APPAREILS DE MESURE ET DE LABORATOIRE, CH-2300 La Chaux-de-Fonds (CH)
(72) Inventeur: CATTIN, Roger, CH-2726 Saignelégier (CH)
(74) Mandataire: Nithardt, Roland
(86) Numéro de dépôt international: CH8800194
(87) Numéro de publication internationale: WO8903798

(56) Documents cités:
- DE-A- 1 955 528
- DE-A- 2 219 912
- DE-A- 2 346 320
- DE-C- 213 157
- GB-A- 2 160 512
- US-A- 4 188 026
- US-A- 4 387 889
- PATENT ABSTRACT OF JAPAN, vol. 8, no. 189 (M-321) (1626), 30 août 1984; JP 59 078 013 (KINSEISHIYA K.K.) 4 mai 1984
- IBM TECHNICAL DISCLOSURE BULLETIN, vol. 20, no. 12, mai 1978 (New York, US) F.Y. BRANDON et al.: "Wave generator paper separation system", pag. 5119-5120
- IBM TECHNICAL DISCLOSURE BULLETIN, vol. 23, no. 7, décembre 1980 (New York, US) M.R. McALLISTER et al.: "Paper feed module", pag. 2677-2678

## Description

La présente invention concerne un appareil pour distribuer automatiquement des objets, en particulier des objets relativement souples, de faible épaisseur par rapport à leurs autres dimensions, tels que par exemple des cartes, des tickets, des billets ou des plaquettes, stockés en pile libre ou disposés en pile à l'intérieur d'un conteneur approprié, l'appareil comportant des moyens pour exercer une pression prédéterminée sur l'objet supérieur de la pile, au moins un organe d'entraînement rotatif à friction disposé au-dessus de la pile et agencé pour entraîner ledit objet supérieur, et des moyens de guidage pour guider ledit objet ainsi entraîné, les moyens de guidage comprenant un couloir de guidage, une rampe située entre la pile et une entrée du couloir de guidage et des moyens pour arrêter, avant l'entrée de ce couloir, d'éventuels autres objets entraînés avec l'objet supérieur de la pile, la rampe étant inclinée de façon à soulever un bord antérieur de l'objet entraîné, et l'entrée du couloir de guidage comportant un élément de guidage qui s'étend au-dessus de la rampe.

On connaît déjà divers dispositifs permettant d'assurer la distribution automatique de billets, de tickets ou d'autres objets tels que précisés ci-dessus. Ces dispositifs comportent habituellement des systèmes à poussoirs relativement complexes dont le but est d'isoler un des objets et de l'amener dans une position dans laquelle il peut être prélevé par l'utilisateur.

Un appareil tel que défini dans le préambule est décrit dans la demande DE-A-1′955′528, correspondant au brevet U S No. 3′588′094. Dans ce cas, l'entrée du couloir de guidage a une forme en entonnoir dont la surface inférieure forme ladite rampe inclinée et présente ensuite une courbe vers le bas. Peu avant la fin de la rampe, une paire de butées saillantes juxtaposées sert à bloquer le bord antérieur de chaque feuille à distribuer, soulevée par la rampe. La feuille ainsi retenue ne peut aller plus loin que si elle est entraînée assez fort pour se gondoler de façon que son bord antérieur puisse sauter par-dessus les butées. Une deuxième feuille éventuellement entraînée avec la première est supposée ne pas pouvoir sauter ainsi en même temps que la première, mais cela dépend évidemment des conditions d'adhérence entre les deux feuilles.

La demande DE-A-2′219′912 montre aussi un appareil distributeur de feuilles ayant une rampe suivie d'un couloir de guidage nettement plus haut que l'épaisseur d'une feuille. La surface inférieure de ce couloir est traversée par un arrêt mobile verticalement, commandé par un électro-aimant de façon à s'appliquer sous chaque feuille peu après qu'elle soit entrée dans le couloir, afin de bloquer toute feuille arrivant postérieurement. Ce système ne peut pas empêcher deux feuilles d'entrer ensemble dans le couloir, même si elles sont légèrement décalées longitudinalement.

La présente invention se propose de réaliser un appareil simple, fonctionnant d'une manière particulièrement fiable qui permet d'assurer la distribution sélective des cartes du jeu de loto, de billets de loterie, de tickets de transports publics etc. Les caractéristiques de ces objets distribués sont d'une part une relative souplesse due en particulier à la nature des matériaux utilisés qui sont le papier, le carton, la matière synthétique ou des matériaux composites, et d'autre part la valeur relativement faible du rapport entre l'épaisseur de l'objet et ses autres dimensions.

Dans ce but, l'appareil selon l'invention est caractérisé en ce que l'entrée du couloir de guidage comporte une première surface qui rejoint la partie supérieure de la rampe inclinée et une deuxième surface disposée sensiblement parallèlement à cette première surface, à une distance prédéterminée de cette dernière de telle manière que deux objets ne puissent pas entrer simultanément dans le couloir, ladite deuxième surface étant définie par ledit élément de guidage, en ce que lesdits moyens pour arrêter d'éventuels autres objets comportent au moins un évidement en escalier entre la partie supérieure de la rampe et ladite première surface, et en ce que l'élément de guidage est disposé de manière que ladite deuxième surface déforme par déflection le bord antérieur de l'objet supérieur en le déviant à l'entrée du couloir de guidage, de sorte que l'éventuel autre objet est repoussé par l'objet supérieur contre ledit évidement en escalier.

Selon un mode de réalisation préféré, ledit organe d'entraînement rotatif à friction se compose d'au moins une roue à friction entraînée en rotation, cette roue étant montée à l'extrémité libre d'un levier pivotant autour d'un axe fixe.

De préférence la distance entre la première et la deuxième desdites surfaces est légèrement supérieure à l'épaisseur d'un objet et inférieure à l'épaisseur de deux objets.

L'évidement en escalier peut comporter deux butées successives décalées en hauteur.

Selon une autre forme de réalisation particulièrement avantageuse, l'appareil selon l'invention peut comporter des moyens pour soulever les objets de telle manière que le premier objet de la pile reste sensiblement constamment au même niveau, ces moyens comportant une plate-forme mobile en hauteur, associée à une vis rotative. De préférence, la plate-forme mobile est pivotante autour d'une axe horizontal et sollicitée par un ressort qui l'appuie contre la base de la pile d'objets.

la présente invention sera mieux comprise en référence à la description d'une forme de réalisation préférée et du dessin annexé dans lequel :
la fig. 1 illustre schématiquement une forme de réalisation préférée de l'appareil selon l'invention,
la fig. 2 représente schématiquement la première phase du procédé selon l'invention,
la fig. 3 représente schématiquement la deuxième phase du procédé selon l'invention,
la fig. 4 représente une troisième phase du procédé selon l'invention,
la fig. 5 illustre une variante de réalisation de la rampe et du couloir de guidage de l'appareil selon l'invention,
la fig. 6 illustre une forme de réalisation particulière de l'appareil selon l'invention, et
la fig. 7 illustre une variante de l'appareil représenté par la fig. 6.

En référence aux figures et plus particulièrement à la fig. 1, l'appareil représenté comporte essentiellement un conteneur 10 dans lequel se trouve une pile 11 de cartes, tickets, feuilles, plaquettes etc. 12 qui sont destinés à être distribués successivement. Le conteneur 10 de forme appropriée peut bien entendu être remplacé par une cassette ou par tout autre dispositif connu en soi. D'une manière générale, ce conteneur peut être équipé de moyens qui assurent de façon automatique l'approvisionnement en hauteur de la pile, c'est-à-dire qui remontent automatiquement la pile 11 au fur et à mesure que les objets 12 sont distribués. De tels moyens sont illustrés à titre d'exemple par les fig. 6 et 7. L'objet 12 à prélever au sommet de la pile est constamment ramené au même niveau, de préférence dans un plan sensiblement horizontal

L'appareil comporte par ailleurs un organe d'entraînement rotatif à friction qui est essentiellement constitué d'une ou plusieurs roues à friction 13 constituées par exemple de galets pourvus d'une ou plusieurs gorges périphériques, sur lesquels sont montés par exemple un ou plusieurs joints toriques. Cette roue à friction est montée à une extrémité d'un levier coudé 14, articulé autour d'un pivot 15 monté sur un support fixe 16 et engagé à l'intérieur d'une fente 17 qui permet le réglage en position du levier 14. La roue 13 est entraînée par une courroie 18 passant sur une roue d'entraînement 19 solidaire d'un moteur d'entraînement (non représenté).

Selon un autre mode de réalisation, l'organe d'entraînement rotatif à friction peut être remplacé par un poussoir (non représenté).

L'appareil comporte par ailleurs un bloc 20 pourvu d'une rampe 21 inclinée par rapport à la surface de l'objet 12 disposé à la partie supérieure de la pile 11. Cette pièce est pourvue d'une surface supérieure plane 22 qui définit, avec la surface inférieure plane 23 d'un élément de guidage 24, un couloir de guidage 25 qui est destiné à être traversé par les objets 12 au moment de la distribution. La pièce 20 est en outre pourvue d'un dégagement 26 en forme d'escalier qui définit la jonction de la partie supérieure de la rampe 21 et de la surface supérieure plane 22 de la pièce 20.

Pour distribuer des objets 12, l'appareil fonctionne de la façon suivante. L'organe d'entraînement rotatif à friction 13 exerce une pression prédéterminée sur la surface supérieure de l'objet 12 qui définit la tête de la pile. Sous l'effet de cette pression prédéterminée, l'objet qui présente en général une certaine souplesse se relève légèrement à son extrémité antérieure.

Au cours de la deuxième phase du procédé, qui est illustrée par la fig. 2, l'objet 12, entraîné par la roue à friction 13, est poussé contre la rampe inclinée 21 et son bord antérieur se soulève, guidé par cette rampe.

Comme le montre clairement cette figure, dans un premier temps le bord antérieur de l'objet 12 bute contre la plaque de guidage 24, puis se déforme et est dévié de manière à s'engager dans le couloir de guidage 25.

La fig. 3 illustre les cas où deux objets 12 sont entraînés simultanément par la roue à friction 13. La hauteur du couloir de guidage 25 est déterminée de telle manière que deux objets ne puissent pas le traverser simultanément. Le dégagement 26 en forme d'escalier constitue une butée destinée à arrêter un autre objet entraîné accidentellement avec l'objet 12 qui occupe la position supérieure de la pile et qui doit être distribué. La position de la plaque de guidage 24 par rapport à la surface supérieure 22 de la pièce 20 est déterminante en fonction de l'épaisseur des objets pour repousser, lorsque un objet 12 est en butée contre la surface 23, un deuxième objet contre la butée formée par le dégagement 26 et empêcher ce deuxième objet d'être entraîné simultanément au premier.
Par ailleurs, la rampe inclinée 21 fait un angle qui est sensiblement compris entre 20 et 70° avec la surface des objets 12.

Comme le montre la fig. 4, lorsqu'un premier objet 12 est engagé dans le couloir de guidage 25, l'objet suivant 12a est amené dans une position d'attente. Au cours de son déplacement vers cette position d'attente, l'objet 12a glisse sur la rampe 21 et son extrémité aval vient en butée contre la surface inférieure du premier objet 12. Le déplacement en translation de cet objet engendre une déformation de cette extrémité aval qui se courbe légèrement et bute contre le flanc vertical du dégagement 26. Dès que le premier objet 12 est évacué, tiré manuellement depuis l'extérieur du distributeur, l'extrémité aval de l'objet suivant 12a se redresse pour s'engager dans le couloir de guidage 25 à la suite du premier objet.

La fig. 5 illustre une variante dans laquelle le dégagement 26 est remplacé par deux évidements 30 et 31 formant deux escaliers successifs dont les flancs verticaux 32 et 33 constituent des butées d'arrêt pour des objets éventuellement entraînés en même temps que l'objet à prélever de la pile.

L'appareil représenté par la fig. 6 est semblable à celui de la fig. 1. Le levier coudé 14, qui porte la roue à friction 13, est sollicité vers le bas par un ressort à lame 50 ou tout autre moyen équivalent, fixé par une vis 51 au support fixe 16. La pile d'objets 12 à distribuer est stockée dans le conteneur 10, sur une plate-forme 52 qui est montée sur un bloc fileté 53 engagé dans une vis 54. Cette dernière peut être entraînée en rotation, par des moyens non représentés, ce qui a pour effet de déplacer la plate-forme et de maintenir le haut de la pile d'objets 12 constamment au même niveau. Un détecteur 55 permet de détecter le niveau de la pile et, le cas échéant, de transmettre un signal de commande aux moyens d'entraînement de la vis 54. Ce détecteur peut être un contact mécanique, un capteur capacitif etc., connu en soi. Il est monté sur un support fixe 56.

La fig. 7 illustre un autre dispositif de montée des objets 12 qui diffère du système décrit précédemment et illustré par la fig. 6 en ce qu'il est prévu pour maintenir à niveau constant des objets 12 ayant des épaisseurs inégales d'un côté et de l'autre. Ceci est le cas par exemple pour des liasses reliées ou brochées dont l'emplacement aboutit à une disposition telle que représentée. La plate-forme 52 est dans ce cas inclinée et pivotante, montée sur un support 57 porté par un bloc 53 qui coopère avec la vis rotative 54. Un ressort 58 agit sur la plate-forme 52 et la maintient en contact avec l'objet le plus bas dans la pile des objets 12.

La présente invention n'est pas limitée aux formes de réalisation décrites mais pourrait subir différentes modifications et se présenter sous divers variantes évidentes pour l'homme de l'art. En particulier, si les objets étaient rigides, il suffirait de disposer d'une rampe très faiblement inclinée et d'une roue à friction exerçant une pression suffisamment faible pour éviter un détérioration des objets, pour que l'appareil puisse en assurer la distribution.

## Revendications

1. Appareil pour distribuer automatiquement des objets (12), en particulier des objets relativement souples, de faible épaisseur par rapport à leurs autres dimensions, tels que par exemple des cartes, des tickets, des billets ou des plaquettes, stockés en pile libre ou disposés en pile (11) à l'intérieur d'un conteneur approprié (10), l'appareil comportant des moyens (14, 50) pour exercer une pression prédéterminée sur l'objet supérieur (12) de la pile, au moins un organe d'entraînement rotatif à friction (13) disposé au-dessus de la pile et agencé pour entraîner ledit objet supérieur (12), et des moyens de guidage (20-26) pour guider ledit objet (12) ainsi entraîné, les moyens de guidage comprenant un couloir de guidage (25), une rampe (21) située entre la pile (11) et une entrée du couloir de guidage (25) et des moyens (26, 30-33) pour arrêter, avant l'entrée de ce couloir, d'éventuels autres objets (12a) entraînés avec l'objet supérieur (12) de la pile, la rampe (21) étant inclinée de façon à soulever un bord antérieur de l'objet entraîné (12), et l'entrée du couloir de guidage (25) comportant un élément de guidage (24) qui s'étend au-dessus de la rampe (21), caractérisé en ce que l'entrée du couloir de guidage (25) comporte une première surface (22) qui rejoint la partie supérieure de la rampe inclinée et une deuxième surface (23) disposée sensiblement parallèlement à cette première surface, à une distance prédéterminée de cette dernière de telle manière que deux objets (12) ne puissent pas entrer simultanément dans le couloir, ladite deuxième surface (23) étant définie par ledit élément de guidage (24), en ce que lesdits moyens pour arrêter d'éventuels autres objets (12a) comportent au moins un évidement en escalier (26, 30, 31) entre la partie supérieure de la rampe et ladite première surface (22), et en ce que l'élément de guidage (24) est disposé de manière que ladite deuxième surface (23) déforme par déflection le bord antérieur de l'objet supérieur (12) en le déviant à l'entrée du couloir de guidage (25), de sorte que l'éventuel autre objet (12a) est repoussé par l'objet supérieur contre ledit évidement en escalier (26, 30, 31).

2. Appareil selon la revendication 1, caractérisé en ce que ledit organe d'entraînement rotatif à friction se compose d'au moins une roue à friction (13) entraînée en rotation, cette roue étant montée à l'extrémité libre d'un levier (14) pivotant autour d'un axe fixe (15).

3. Appareil selon la revendication 1, caractérisé en ce que la distance séparant la première (22) et la deuxième surface (23) est légèrement supérieure à l'épaisseur d'un objet (12) et inférieure à l'épaisseur de deux objets.

4. Appareil selon la revendication 1, caractérisé en ce que l'évidement en escalier (30, 31) comporte deux butées successives (32, 33) décalées en ce hauteur.

5. Appareil selon la revendication 1, caractérisé en ce qu'il comporte des moyens (52-56) pour soulever les objets (12) de telle manière que le premier objet de la pile (11) reste sensiblement constamment au même niveau, ces moyens comportant une plate-forme (52) mobile en hauteur, associée à une vis rotative (54).

6. Appareil selon la revendication 5, caractérisé en ce que la plate-forme mobile (52) est pivotante autour d'un axe horizontal et sollicitée par un ressort (58) qui l'appuie contre la base de la pile d'objets (12).

## Patentansprüche

1. Vorrichtung zum automatischen Ausgeben von Gegenständen (12), insbesondere von verhältnismäßig biegsamen Gegenständen mit einer geringen Dicke gegenüber deren anderen Abmessungen, wie beispielsweise Karton, Einlaß- bzw. Fahrkarten, Scheine oder Plättchen, die in losen Haufen gelagert oder innerhalb eines geeigneten Behälters (10) in einem Stapel (11) angeordnet sind, wobei die Vorrichtung Einrichtungen (14, 50) für das Ausüben eines vorbestimmten Drucks auf den oberen Gegenstand (12) des Stapels mindestens einen drehenden Teil für ein Mitnehmen durch Reibung (13), der oberhalb des Stapels angeordnet und für das Mitnehmen des besagten oberen Gegenstands (12) eingerichtet ist, Leiteinrichtungen (20-26) für die Führung des somit mitgenommenen oberen Gegenstandes (12), wobei die Leiteinrichtungen aus einem Führungskanal (25), einer Bahn (21) zwischen dem Stapel (11) und einem Eingang des Führungskanals (25) bestehen, und Einrichtungen (26, 30-33) für das Halten vor dem Eingang dieses Führungskanals von anderen eventuellen Gegenständen (12a), die mit dem oberen Gegenstand (12) des Stapels mitgenommen werden, wobei die Bahn (21) derart geneigt ist, um einen vorderen Rand des mitgenommenen Gegenstands (12) anzuheben, und der Eingang des Führungskanals (25) einen Führungsteil (24) enthält, der sich oberhalb der Bahn (21) erstreckt, enthält, dadurch gekennzeichnet, daß der Eingang des Führungskanals (25) eine erste Fläche (22) enthält, die sich an den oberen Teil der geneigten Bahn anschließt, und eine zweite Fläche (23), die im wesentlichen parallel zu dieser ersteren Fläche mit einem vorher bestimmten bestand zu dieser ersten Fläche derart angeordnet ist, daß zwei Gegenstände (12) nicht gleichzeitig in den Führungskanal gelangen können, wobei die besagte zweite Fläche (23) von dem besagten Führungsteil (24) bestimmt ist, daß die besagten Einrichtungen für das Halten von anderen eventuellen Gegenständen (12a) zwischen dem oberen Teil der Bahn und der besagten ersten Fläche (22) mindestens eine treppenartige Aussparung (26, 30, 31) enthalten und daß der Führungsteil (24) derart angeordnet ist, daß die besagte zweite Fläche (23) durch Ablenkung den vorderen Rand des oberen Gegenstands (12) verformt, indem er am Eingang des Führungskanals (25) derart umgeleitet wird, daß der andere eventuelle Gegenstand (12a) durch den oberen Gegenstand gegen die besagte treppenartige Aussparung (26, 30, 31) zurückgedrängt ist.

2. Vorrichtung gemäß Anspruch 1, dadurch gekennzeichnet, daß der drehende Teil für ein Mitnehmen durch Reibung mindestens aus einem Reibrad (13) besteht, das für eine Drehbewegung angetrieben ist, wobei dieses Rad an dem freien Ende eines Hebels (14) angebaut ist, der um eine feststehende Achse (15) schwenkt.

3. Vorrichtung gemäß Anspruch 1, dadurch gekennzeichnet, daß der bestand zwischen der ersten Fläche (22) und der zweiten Fläche (23) etwas größer als die Dicke eines Gegenstands (12) und kleiner als die Dicke von zwei Gegenständen ist.

4. Vorrichtung gemäß Anspruch 1, dadurch gekennzeichnet, daß die treppenartige Aussparung (30,31) zwei einanderfolgende Anschläge (32,33) enthält, die in der Höhe versetzt sind.

5. Vorrichtung gemäß Anspruch 1, dadurch gekennzeichnet, daß sie Einrichtungen (52-56) für das Anheben der Gegenstände (12) derart enthält, daß der erste Gegenstand des Stapels (11) im wesentlichen stets bei der gleichen Höhe bleibt, wobei diese Ein richtungen eine in der Höhe verstellbare Plattform (52) in Verbindung mit einer Schnecke (54) enthal ten.

6. Vorrichtung gemäß Anspruch 5, dadurch gekennzeichnet, daß die verstellbare Plattform (52) um eine horizontale Achse schwenkbar und von einer Feder (58) be lastet ist, die sie gegen die Basis des Stapels von Gegenständen (12) auflegt.

## Claims

1. An apparatus for automatically dispensing objects (12), in particular objects which are relatively flexible and are relatively thin when their thickness is compared with other dimensions, such as, for example, cards, tickets of all types or booklets, which are stored in a free pile (11) or disposed in a pile inside a suitable container (10), the apparatus comprising means (14, 50) for exerting a predetermined pressure on the object (12) at the top of the pile, at least one rotary friction drive unit disposed above the pile and provided to drive said upper object, and guiding means (20-26) to guide said so driven object (12) the guiding means comprising a guideway (25), a ramp (21) situated between the pile (11) and an entrance of the guideway (25) and means (26, 30-33) for arresting, in front of the entrance to this guideway, any other objects (12a) carried with the upper object (12) of the pile, the ramp (21) being inclined so as to raise a front edge of the carried object (12), and the entrance of the guideway (25) comprising a guiding means (24) which extends above the ramp (21), characterized in that the entrance of the guideway (25) comprises a first surface (22) which connects the upper part of the inclined ramp, and a second surface (23) which is disposed substantially parallel to this first surface, at a predetermined distance from the latter in such a manner that two objects (12) cannot simultaneously enter the guideway, said second surface (23) being defined by said guiding means (24), in that said means for arresting any other objects (12a) comprises at least one step-like recess (26,30,31) between the upper part of the ramp and said first surface (22), and in that the guiding means (24) is disposed so that said second surface (23) deforms by deflection the front edge of the upper object by deviating it at the entrance of the guideway (25), so that the any other object (12a) is pushed back by the upper object against said step-like recess (26, 30, 31).

2. An apparatus according to claim 1, characterized in that said rotary friction drive unit comprises at least one rotated friction wheel (13) this wheel being mounted on the free end of a lever (14) pivoting about a fixed axis (15).

3. An apparatus according to claim 1, characterized in that the distance separating the first surface (22) and the second surface (23) is slightly greater than the thickness of one object (12) and less than the thickness of two objects.

4. An apparatus according to claim 1, characterized in that the step-like recess (30,31) comprises two successive stops (32,33) which are staggered in height.

5. An apparatus according to claim 1, characterized in that it comprises means (52-56) for raising objects (12) in such a way that the first object in the pile (11) to a great extent remains constantly at the same level, these means comprising a height-adjustable platform (52) which is connected to a rotary screw (54).

6. An apparatus according to claim 5, characterized in that the adjustable platform (52) pivots around an horizontal axis and is pulled by a spring (58) which leans it against the base of the pile of objects (12).
